# EUROPÄISCHE PATENTSCHRIFT

(11) **EP 1 959 713 B1**
(45) Veröffentlichungstag und Bekanntmachung des Hinweises auf die Patenterteilung: **14.10.2009**
(21) Anmeldenummer: 08100942.5
(22) Anmeldetag: 25.01.2008
(51) Int. Cl.: H04R 25/00

(54) **Verfahren zum Erzeugen eines Signaltons in einem Hörgerät**
Method for generating a signal tone in a hearing aid
Procédé destiné à produire un son de signalisation dans un appareil auditif

(30) Priorität: 13.02.2007 DE 102007007120
(43) Veröffentlichungstag der Anmeldung: 20.08.2008
(73) Patentinhaber: Siemens Audiologische Technik GmbH, 91058 Erlangen (DE)
(72) Erfinder: Pape, Sebastian, 91054 Erlangen (DE)
(74) Vertreter: Maier, Daniel Oliver

(56) Entgegenhaltungen:
- EP-A- 1 553 803
- WO-A-20/04088888
- DE-A1- 10 040 660

## Beschreibung

### Problem, das der Erfindung zugrunde liegt

Akustische Signaltöne unterstützen den Hörgeräteträger in vielerlei Hinsicht. Insbesondere helfen sie dem Hörgeräteträger dabei, das richtige Programm auszuwählen. Grundsätzlich besteht das Problem, dass die akustischen Signaltöne an die jeweilige Situation angepasst gut zu hören sein sollen, d.h. einerseits bei leisen Situationen nicht zu laut sein sollen, andererseits bei lauten Situationen nicht zu leise sein sollen.

### Mögliche Lösung des Problems

Eine mögliche Lösung ist eine Steuerung, die den Pegel der akustischen Signale in Abhängigkeit von der Umgebungslautstärke, d.h. des Pegels des Eingangssignals des Hörgeräts errechnet. So können die akustischen Signale in leisen Situationen leise abgespielt werden und in lauter Umgebung entsprechend nachgeregelt, d.h. verstärkt werden.
Der Erfindung liegt die Erkenntnis zugrunde, dass die akustischen Signale bei dieser Lösung aber dennoch nicht gehört werden könnten, wenn der Gesamtpegel der Umgebung zwar im durchschnittlichen Bereich liegt, jedoch der Pegel, der in dem Frequenzbereich der akustischen Tonsignale liegt, relativ hoch ist. So besitzen akustische Signale mit sinusförmigem Charakter (z.B. so genannte Beeps) ein relativ schmales Frequenzspektrum und werden damit durch eine solche Umgebung sehr leicht "maskiert", d.h. unter die Hörschwelle gesenkt.

Die Druckschrift EP 1 553 803 A2 zeigt ein Hörgerät mit einem Warnsignalgenerator. Zur besseren Hörbarkeit wird das Warnsignal in der Lautstärke angehoben bzw. das normale Signal abgesenkt (auch Ausblenden, etc.). Ein ähnliches System ist aus der Druckschrift DE 10 040 660 bekannt. Aus der Druckschrift WO 2004 088 888 A ist ein Warnsignalgenerator bekannt, bei dem eine Frequenzverschiebung des Warnsignaltones ohne Vergleich mit dem Normalsignal zur Verbesserung der Hörbarkeit für einen Hörgeschädigten stattfindet.

### Lösung des Problems gemäß der Erfindung

Gemäß der Erfindung wird das Eingangssignal des Hörgeräts daraufhin analysiert, ob der Pegel des Eingangssignals in einem (Frequenz-)Bandbereich, in dem sich auch ein akustisches Signal befindet, einen bestimmten Schwellwert überschreitet. Wird aufgrund dieser Analyse ein genanntes Überschreiten des Schwellwertes festgestellt, dann wird das akustische Signal frequenzmäßig nach oben bzw. nach unten und damit in einen Bereich mit weniger Umgebungsgeräuschen verschoben. In diesem Bereich ist die Hörschwelle niedriger und das akustische Signal wird somit bei gleicher Verstärkung leichter gehört.
Das erfindungsgemäße Verfahren kann in einer Ausgestaltung auch in Verbindung mit dem oben genannten Verfahren zur Ermittlung der Verstärkung eines akustischen Signals angewendet werden. Dabei kann der Gesamtpegel des Eingangssignals zur Berechung der Verstärkung eines akustischen Signals herangezogen werden und das erfindungsgemäße Verfahren zur Ermittlung der Notwendigkeit einer frequenzmäßig Verschiebung des akustischen Signals.

Im Folgenden werden die Komponenten zur Durchführung der Erfindung anhand der Zeichnung, die eine Figur umfasst, erläutert.

Die Erfindung umfasst eine Messeinrichtung ME, einer Vergleichseinrichtung VG und eine Frequenzverschiebungseinrichtung FG.

Die Messeinrichtung ME dient zur Ermittlung eines frequenzbandbezogenen Pegelmaximums des Eingangssignals des Hörgeräts. Die Vergleichseinrichtung VG vergleicht nun zum einen den Frequenzbereich des Maximums, mit dem der akustischen Signale. Liegen beide im selben Bereich wird weiter verglichen ob das Maximum sich um einen Schwellwert von dem Pegel, in den anderen Bändern unterscheidet. Ist dies der Fall, werden über die Verschiebungseinrichtung VG die akustischen Signale frequenzmäßig in ein Band verschoben in dem sie nicht maskiert werden.

## Patentansprüche

1. Verfahren zum Erzeugen von akustischen Signalen eines Hörgeräts, demgemäß
a) das Eingangssignal des Hörgeräts daraufhin analysiert wird, ob der Pegel des Eingangssignals in einem Bandbereich, in dem sich auch ein akustisches Signal befindet, einen bestimmten Schwellwert überschreitet,
b) das akustische Signal frequenzmäßig nach oben bzw. nach unten verschoben wird, wenn der genannte Schwellwert überschritten wird.

2. Verfahren nach Anspruch 1
**dadurch gekennzeichnet, dass**
der Gesamtpegel des Eingangssignals zur Berechung der Verstärkung eines akustischen Signals herangezogen wird.

3. Hörgerät, mit
a) einer Messeinrichtung (ME) zur frequenzbandbezogenen Messung des Pegels des Eingangssignals des Hörgeräts,
b) einer Vergleichseinrichtung (VG) zum Vergleichen des Ergebnisses der Messeinrichtung mit einem Schwellwert,
c) einer Verschiebungseinrichtung (FG) zum frequenzmäßigen Verschieben eines akustischen Signals in Abhängigkeit des Ergebnisses der Messeinrichtung.

## Claims

1. Method for generating acoustic signals of a hearing aid, wherein
a) the input signal of the hearing aid is analysed to determine whether the level of the input signal in a band range in which there is also an acoustic signal exceeds a specific threshold value,
b) the acoustic signal is shifted up or down in frequency if the said threshold value is exceeded.

2. Method according to claim 1,
**characterised in that**
the overall level of the input signal is used to calculate the amplification of an acoustic signal.

3. Hearing aid, comprising
a) a measuring device (ME) for frequency-band-related measurement of the level of the input signal of the hearing aid,
b) a comparator device (VG) for comparing the result returned by the measuring device with a threshold value,
c) a shifting device (FG) for shifting the frequency of an acoustic signal as a function of the result returned by the measuring device.

## Revendications

1. Procédé pour produire des signaux acoustiques d'un appareil auditif, dans lequel
a) le signal d'entrée de l'appareil auditif est analysé pour établir si le niveau dudit signal d'entrée dépasse une valeur seuil déterminée dans une plage de bande dans laquelle se trouve également un signal acoustique,
b) le signal acoustique est décalé en fréquence vers le haut ou vers le bas lorsque ladite valeur seuil est dépassée.

2. Procédé selon la revendication 1, **caractérisé en ce qu'**il est fait appel au niveau global du signal d'entrée pour calculer l'amplification d'un signal acoustique.

3. Appareil acoustique comportant
a) un dispositif de mesure (ME) pour mesurer le niveau du signal d'entrée de l'appareil auditif en relation avec la bande de fréquences,
b) un dispositif comparateur (VG) pour comparer le résultat du dispositif de mesure à une valeur seuil,
c) un dispositif de décalage (FG) pour décaler un signal acoustique en fréquence en fonction du résultat du dispositif de mesure.
